# DEMANDE DE BREVET EUROPEEN

(11) **EP 4 714 512 A1**
(43) Date de publication de la demande: **25.03.2026**
(21) Numéro de dépôt: 25202571.3
(22) Date de dépôt: 16.09.2025
(51) Int. Cl.: A63C 9/00

(54) **DISPOSITIF DE RÉGLAGE DE LA POSITION D'UN ÉLÉMENT DE FIXATION DE CHAUSSURE SUR UNE PLANCHE DE GLISSE OU DE MARCHE**

(30) Priorité: 24.09.2024 FR 2410175
(71) Demandeur: Salomon S.A.S., 74370 Metz-Tessy (FR)
(72) Inventeur: OLIVIER, Bruno, 74330 NONGLARD (FR)
(74) Mandataire: Lapierre, Stéphane

(57) **Abrégé**

Dispositif de réglage de position relative entre une première pièce (1) et une deuxième pièce (2); Ladite première pièce (1) comportant un corps (10) et une barrette de verrouillage (3) mobile par rapport audit corps (10) entre une position de verrouillage et une position de déverrouillage, dans laquelle la première pièce (1) et la deuxième pièce (2) sont aptes à coulisser longitudinalement l'une par rapport à l'autre ; La barrette de verrouillage (3) comportant un premier côté latéral muni d'une denture droite (300) ; La deuxième pièce (2) portant une denture inférieure droite (200), ladite denture droite (300) de la barrette de verrouillage (3) coopérant avec la denture inférieure droite (200) de la deuxième pièce (2) dans la position de verrouillage de la barrette de verrouillage (3); ladite première pièce (1) comportant une cavité comportant au moins un premier bord doté d'une denture, dite denture supérieure droite (100) coopérant avec la denture droite (300) du premier côté latéral de la barrette de verrouillage lorsque la barrette de verrouillage (3) est dans sa position de verrouillage.

## Description

### Domaine technique de l'invention

La présente invention se rapporte à un dispositif de réglage de la position d'un élément de fixation d'une chaussure sur une planche de glisse ou de marche.

L'invention s'applique plus particulièrement au réglage de la position de l'élément de fixation d'une chaussure sur un ski, notamment un ski de piste.

### Etat de la technique

De manière connue, un ski de piste, appelé aussi ski alpin, comporte une fixation destinée à recevoir la chaussure portée par le skieur. De manière classique, la fixation est composée d'un élément de fixation avant appelé « butée » et d'un élément de fixation arrière communément appelé « talonnière ».

Pour adapter l'écartement entre la butée et la talonnière et le régler à la longueur de la chaussure, il est connu de faire coulisser chaque élément de fixation suivant la direction longitudinale du ski.

Pour cela, comme décrit dans les demandes de brevet FR2833851, FR2877234 et FR3018698, le dispositif de réglage utilise un mécanisme à deux dentures qui coopèrent entre elles pour verrouiller la position longitudinale d'une première pièce sur une deuxième pièce. Une première denture est portée par une barrette de verrouillage de la première pièce et la deuxième denture est portée par la deuxième pièce. La barrette de verrouillage est actionnable en mouvement entre deux positions, une première position de verrouillage de la position de la première pièce sur la deuxième pièce, et une position de déverrouillage dans laquelle la première pièce peut coulisser par rapport à la deuxième pièce.

Dans ces mécanismes antérieurs, la force mécanique appliquée contre chaque élément de fixation est supporté au moins partiellement par la coopération entre les deux dentures.

Or, dans le cas où l'élément de fixation est majoritairement réalisé dans un matériau plastique, notamment au niveau du mécanisme à deux dentures, il est primordial d'assurer le maintien en position quelle que soit la force appliquée, sans risque de casse, et de garantir la durabilité du produit au cours du temps.

Il existe un besoin de disposer d'un dispositif de réglage de la position longitudinale d'un élément de fixation d'une planche de glisse ou de marche, qui soit particulièrement robuste mécaniquement, notamment lorsque les pièces du dispositif sont destinées à être réalisées en matériau plastique.

### Exposé de l'invention

Ce but est atteint par la fourniture d'un dispositif de réglage de la position longitudinale relative par coulissement entre une première pièce et une deuxième pièce, ledit dispositif étant employé dans une fixation de chaussure sur une planche de glisse ou de marche ; Ladite première pièce comportant un corps et une barrette de verrouillage mobile par rapport audit corps entre une position de verrouillage de la position longitudinale relative entre la première pièce et la deuxième pièce et une position de déverrouillage, dans laquelle la première pièce et la deuxième pièce sont aptes à coulisser longitudinalement l'une par rapport à l'autre ; La barrette de verrouillage comportant, suivant une direction longitudinale, un premier côté latéral muni d'une denture, dite denture droite ; La deuxième pièce portant une denture, dite denture inférieure droite, ladite denture droite de la barrette de verrouillage coopérant avec la denture inférieure droite de la deuxième pièce dans la position de verrouillage de la barrette de verrouillage, pour verrouiller la position longitudinale relative entre la première pièce et la deuxième pièce ; Ladite première pièce comportant une cavité dans laquelle est encastrée partiellement ladite barrette de verrouillage, Cette cavité comportant au moins un premier bord doté d'une denture, dite denture supérieure droite coopérant avec la denture droite du premier côté latéral de la barrette de verrouillage lorsque la barrette de verrouillage est dans sa position de verrouillage.

Ce but est également atteint par la fourniture d'un élément de fixation d'une chaussure sur une planche de glisse ou de marche, qui comporte un dispositif de réglage tel que défini ci -dessus mais aussi du dispositif de réglage ayant les caractéristiques listées dans le paragraphe précédent complétées de toute combinaison techniquement admissible des caractéristiques ci-dessous :
- la barrette de verrouillage comporte un deuxième côté latéral, opposé à son premier côté latéral, muni également d'une denture, dite denture gauche.
- la denture droite du premier côté latéral de la barrette de verrouillage et la denture gauche du deuxième côté latéral de la barrette de verrouillage ne sont pas identiques.
- la denture droite du premier côté latéral de la barrette de verrouillage est plus haute que la denture gauche du deuxième côté latéral de la barrette de verrouillage.
- la cavité de la première pièce comporte un deuxième bord, opposé au premier bord, doté d'une denture, dite denture supérieure gauche, coopérant avec la denture gauche du deuxième côté latéral de la barrette de verrouillage lorsque la barrette de verrouillage est dans sa position de verrouillage.
- la barrette de verrouillage est montée mobile en rotation autour d'un axe parallèle à une direction longitudinale et en ce qu'elle est sollicitée en torsion par un ressort dans son mouvement de rotation.
- la première pièce et la deuxième pièce sont réalisées en matériau plastique.
- la cavité de la première pièce présente une profondeur suffisante pour autoriser un coulissement relatif entre la première pièce et la deuxième pièce lorsque la barrette de verrouillage est dans la position de déverrouillage.
- la première pièce comporte un levier couplé mécaniquement à la barrette de verrouillage et actionnable en pivotement pour engager un mouvement de la barrette de verrouillage entre sa position de verrouillage et sa position de déverrouillage.
- la barrette de verrouillage comporte une forme allongée dotée de deux méplats opposés formant deux plans parallèles au plan de coulissement et portant sur deux plans transversaux chaque denture de ladite barrette de verrouillage.

### Brève description des figures

D'autres caractéristiques et avantages vont apparaître dans la description détaillée qui suit faite en regard des dessins annexés dans lesquels :
- La figure 1 montre une planche de glisse ou de marche sur laquelle est monté un élément de fixation avant et un élément de fixation arrière ;
- La figure 2 montre, vu en éclaté, un élément de fixation pour planche de glisse ou de marche, muni du dispositif de réglage de l'invention ;
- La figure 3 montre une vue de dessous de la première pièce du dispositif de réglage de l'invention ;
- La figure 4 montre en perspective, le dessus de la deuxième pièce du dispositif de réglage de l'invention ;
- La figure 5 montre un détail de la première pièce, illustrant l'encastrement de la barrette de verrouillage dans le corps de la première pièce du dispositif ;
- La figure 6 montre en perspective l'architecture de la barrette de verrouillage employée dans le dispositif de réglage de l'invention ;

### Description détaillée d'au moins un mode de réalisation

La figure 1 montre une planche P de glisse, de type ski, ou de marche, telle qu'une raquette à neige, sur laquelle est montée une fixation prévue pour fixer une chaussure (non représentée). De manière connue, la fixation comprend un élément de fixation avant, communément appelé « butée » F_AV et un élément de fixation arrière, communément appelé « talonnière » F_AR.

Dans la suite de la description, on considérera que les termes « avant » et « arrière » doivent être compris en prenant comme référence une direction qui est parallèle à un axe longitudinal (X) s'étendant suivant la longueur du ski et orientée dans le sens allant de la talonnière F_AR vers la butée F_AV. De même, les termes « supérieur » et « inférieur », ou « haut » et « bas » doivent être compris en prenant comme référence une direction perpendiculaire à la surface du ski et orientée de la face de glisse vers le haut.

L'invention s'applique à un dispositif de réglage de la position longitudinale d'un élément de fixation. Un tel dispositif de réglage peut être employé pour régler la position de la butée avant et/ou pour régler la position de la talonnière.

Sur les figures annexées, de manière non limitative, le dispositif de réglage est montré adapté sur la talonnière F_AR.

Dans la suite de la description, le dispositif de réglage est cependant décrit de manière générale, de sorte qu'il peut s'adapter à chaque élément de la fixation, avant ou arrière.

Sur la figure 2, pour des questions de lisibilité, le stop-ski (présent sur la figure 1) n'est pas représenté. En revanche, on a illustré le levier d'enclenchement/retrait de la chaussure sur l'élément de fixation arrière F_AR.

Dans la présente demande, le terme « dent » doit être compris de manière générale comme toute forme proéminente pouvant former un pas de réglage. Il peut ainsi s'agir d'une forme pointue, tronquée sur le haut, d'un créneau ou de toute forme équivalente adaptée pour régler une position et maintenir fixement ladite position en coopérant avec une forme conjuguée.

Le dispositif de réglage est agencé pour permettre de régler la position longitudinale relative entre une première pièce 1 et une deuxième pièce 2.

Pour la suite de la description, on définit un plan de coulissement qui correspond au plan suivant lequel les deux pièces coulissent l'une par rapport à l'autre. Ce plan de coulissement est avantageusement parallèle au plan de la planche de glisse ou de marche.

De manière avantageuse, le coulissement relatif entre la première pièce 1 et la deuxième pièce 2 est permis par un mécanisme de guidage (type queue d'aronde) entre les deux pièces et permet à la première pièce 1 et à la deuxième pièce 2 de coulisser l'une par rapport à l'autre suivant la direction longitudinale. Sur la figure 2, on peut voir que la deuxième pièce 2 comporte un rail 22 et la première pièce 1 dispose d'une forme complémentaire 12 venant s'engager en coulissement dans ledit rail 22.

Le dispositif de réglage comporte une barrette de verrouillage 3, mobile par rapport au corps 10 de la première pièce, entre au moins deux positions :
- Une position de verrouillage, dans laquelle elle permet de verrouiller une position longitudinale relative entre la première pièce 1 et la deuxième pièce 2 ;
- Une position de déverrouillage dans laquelle elle autorise un déplacement relatif en coulissement entre la première pièce 1 et la deuxième pièce 2 selon l'axe longitudinal (X) via le mécanisme de guidage ;

Selon un aspect avantageux de l'invention, la première pièce 1, la deuxième pièce 2 ainsi que la barrette de verrouillage 3 sont réalisées dans un matériau plastique, ce qui apporte notamment des avantages en termes de fabrication (moulage des pièces), et des garanties en termes de recyclabilité et de valorisation des matériaux.

De manière avantageuse, la barrette de verrouillage 3 est montée en rotation sur elle-même par rapport au corps de la première pièce 1, autour d'un axe de rotation (A) parallèle à l'axe longitudinal (X). Dans son mouvement de rotation, la barrette de verrouillage 3 est agencée pour prendre deux positions extrêmes, correspondant respectivement à sa position de verrouillage et à sa position de déverrouillage.

De manière non limitative, la barrette de verrouillage 3 est par exemple portée par la première pièce 1.

Le dispositif de réglage comporte un ressort 4, par exemple un ressort de torsion, monté entre l'axe de rotation de la barrette de verrouillage 3 et le corps 10 de la première pièce 1, et agencé pour solliciter la barrette de verrouillage 3 vers sa position de verrouillage.

Pour passer de la position de verrouillage à la position de déverrouillage, on vient ainsi actionner la barrette de verrouillage 3 en rotation sur elle-même autour de son axe (A), en allant à l'encontre de l'effort mécanique exercé par le ressort de torsion 4.

En référence à la figure 6, la barrette de verrouillage 3 comporte deux faces opposées latérales orientées suivant la direction longitudinale, dit première face latérale 30 et deuxième face latérale 31.

La première face latérale 30 de la barrette de verrouillage comporte une première denture, dite denture droite 300, composée de plusieurs dents juxtaposées identiques.

De manière avantageuse, la deuxième face latérale 31 de la barrette de verrouillage comporte également une deuxième denture, dite denture gauche 310, composée de plusieurs dents juxtaposées identiques.

La denture droite 300 et la denture gauche 310 sont ainsi agencées de part et d'autre de l'axe de rotation de la barrette de verrouillage.

Lorsque la barrette de verrouillage 3 est dans sa position de verrouillage, les dents sont orientées vers l'extérieur par rapport audit axe de rotation, dans deux directions latérales opposées. Elles sont donc diamétralement opposées par rapport audit axe de rotation (A) et s'étendent parallèlement au plan de coulissement lorsque la barrette de verrouillage 3 est dans la position de verrouillage.

Lors de la rotation de la barrette de verrouillage 3 de sa position de verrouillage vers sa position de déverrouillage, à l'encontre de l'effort exercé par le ressort 4, l'une des deux dentures se trouve être tournée vers le haut et l'autre denture est tournée vers le bas.

De manière avantageuse, comme illustré par la figure 5 et par la figure 6, les deux dentures ne sont pas symétriques. De manière non limitative et avantageuse, la denture droite 300 est ainsi formée plus haute que la denture gauche 310.

De manière non limitative, il est également possible de prévoir que l'une des deux dentures soient plus profondes que l'autre.

De manière non limitative, la barrette de verrouillage 3 se présente sous la forme d'une pièce allongée suivant son axe de rotation (A), cette pièce comportant, sur ses deux faces latérales opposées, la denture droite 300 et la denture gauche 310, agencées de part et d'autre de cet axe, et sur sa face supérieure et sa face inférieure, deux méplats 32 (un seul visible sur la figure 6) opposés formant deux faces de jonction entre les dentures.

Pour faire tourner la barrette de verrouillage 3 entre ses deux positions, le dispositif comporte avantageusement un levier (non visible sur les figures annexées) en liaison mécanique directe avec la barrette de verrouillage 3. Le levier peut être une pièce indépendante de la barrette de verrouillage ou faire partie de la même pièce. Ce levier est mobile par rapport au corps 10 de la première pièce 1. En faisant pivoter le levier, on vient actionner la barrette de verrouillage 3 en rotation.

Selon l'invention, le corps 10 de la première pièce 1 comporte sur sa face inférieure une cavité dans laquelle vient partiellement s'encastrer ladite barrette de verrouillage 3. Par encastrement partiel, on entend que, dans sa position de verrouillage, chaque denture droite 300 et gauche 310 de la barrette de verrouillage coopère latéralement respectivement avec une première denture conjuguée, dite denture supérieure droite 100, et avec une deuxième denture conjuguée, dite denture supérieure gauche 110, ces deux dentures étant présentes sur le corps 10 de la première pièce 1 et réalisées sur deux faces latérales de la cavité. Les dents de chaque denture droite 300, et gauche 310 de la barrette de verrouillage sont donc également en prise avec le corps 10 de la première pièce 1, via respectivement la denture supérieure droite 100 et la denture supérieure gauche 110 de la première pièce 1. Lors de la rotation de la barrette de verrouillage 3 sur elle-même, de sa position de verrouillage vers sa position de déverrouillage, les dents de chaque denture droite 300 et gauche 310 se libèrent respectivement de la denture supérieure droite 100 et de la denture supérieure gauche 110 correspondante du corps 10 de la première pièce 1. Dans le cas d'une denture circulaire, celle-ci peut rester en contact.

Selon l'invention, en référence à la figure 4, la deuxième pièce 2 comporte un corps 20 ayant une face supérieure, destinée à être orientée vers le haut, en vis-à-vis de la face inférieure du corps 10 de la première pièce 1. Sur sa face supérieure, le corps 20 de la deuxième pièce 2 comporte une rainure 21 longitudinale de guidage et un espace de dégagement pour la rotation de la barrette de verrouillage.

Selon l'invention, la rainure 21 comporte ainsi deux bords longitudinaux opposés, désignés premier bord longitudinal et deuxième bord longitudinal.

Le premier bord longitudinal et/ou le deuxième bord longitudinal est doté d'une première denture, dite denture inférieure droite 200, et d'une deuxième denture, dite denture inférieure gauche 210, s'étendant latéralement vers l'axe de la rainure et agencée pour coopérer respectivement avec la denture droite 300 et gauche 310 correspondantes de la barrette de verrouillage 3 lorsque la barrette de verrouillage est dans sa position de verrouillage. La denture inférieure droite 200 et la denture inférieure gauche 210 comportent au moins une dent, avantageusement plusieurs dents identiques juxtaposés.

Avantageusement, chaque bord longitudinal de la rainure 21 comporte une denture distincte.

Bien entendu, la ou les dents de la denture inférieure droite 200 et inférieure gauche 210 de la deuxième pièce 2 comportent une forme conjuguée à celles de la denture correspondante de la barrette de verrouillage 3, lorsque la barrette de verrouillage 3 est dans la position de verrouillage. Il en ressort que ces deux dentures 200, 210 sont avantageusement non identiques et non symétriques, pour coopérer avec les dentures correspondantes de la barrette de verrouillage 3.

La coopération entre la denture droite 300 de la première pièce 1 et la denture inférieure droite 200 de la deuxième pièce 1, ainsi qu'entre la denture gauche 310 (si présente) de la première pièce 1 et la denture inférieure gauche 210 (si présente) de la deuxième pièce 2 permet d'assurer le verrouillage d'une position relative entre la première pièce 1 et la deuxième pièce 2.

En fonctionnement, le principe est le suivant :
- Le corps 10 de la première pièce 1 est engagé en coulissement sur le corps 20 de la deuxième pièce 2, selon la liaison en coulissement à l'aide du mécanisme de guidage (12, 22) ;
- Pour autoriser le coulissement, la barrette de verrouillage 3 est pivotée (à l'aide du levier) à l'encontre du ressort 4, de sorte à désengager la denture droite 300 et la denture gauche 310 de la barrette de verrouillage de la denture supérieure droite 200, et de la denture supérieure gauche 210 de la rainure 21 de la deuxième pièce 2. La denture gauche 310 (la moins haute pour gagner en encombrement est orientée en vis-à-vis du fond de la rainure 21 lorsque la barrette de verrouillage 3 est dans la position de déverrouillage ;
- Lorsque l'on choisit une position de la première pièce 1 par rapport à la deuxième pièce 2, on relâche le levier. Le ressort 4 ramène la barrette de verrouillage 3 vers sa position de verrouillage. La coopération entre les dentures 300, 310 de la barrette de verrouillage 3 et celles de la deuxième pièce 2 assure le blocage longitudinal entre la première pièce 1 et la deuxième pièce 2.
- La coopération entre deux dentures conjuguées est réalisée de sorte que les facettes des dents d'une denture viennent en appui contre les facettes de la denture correspondante.

Comme indiqué ci-dessus, lorsque la barrette de verrouillage 3 est dans la position de verrouillage, chacune de ses dentures 300, 310 est engagée à la fois avec les dentures 200, 210 de la deuxième pièce pour verrouiller la position et avec une denture 100, 110 correspondante réalisée sur le corps 10 de la première pièce 1, de manière à solidifier la liaison mécanique.

Avantageusement, le dispositif est conçu de manière à ce qu'en position verrouillée, les dentures 100 et 110 sont très proches des dentures 200 et 210. Permettant de bien répartir les efforts sur une superficie maximale des dentures 300 et 310. En pratique, cela consiste à minimiser le jeu entre la surface supérieure de la deuxième pièce et la surface inférieure de la première pièce.

De manière non limitative, la deuxième pièce 2 est par exemple fixée à la planche P par tous moyens adaptés et la première pièce 1 est mobile en coulissement longitudinal par rapport à la deuxième pièce 2.

De manière avantageuse, la première pièce 1, la deuxième pièce 2 et la barrette de verrouillage 3 sont réalisées dans un matériau plastique. La liaison mécanique entre les deux pièces présente l'avantage d'être parfaitement adaptée à l'utilisation de ces matériaux, en étant plus robuste et plus solide face aux sollicitations mécaniques. Cela apporte également des avantages en termes de fabrication et de recyclabilité. En utilisant un même matériau pour toutes les pièces, elles peuvent être toutes récupérées et valorisées en même temps.

## Revendications

1. Dispositif de réglage de la position longitudinale relative par coulissement entre une première pièce (1) et une deuxième pièce (2), ledit dispositif étant employé dans une fixation de chaussure sur une planche (P) de glisse ou de marche,
- ladite première pièce (1) comportant un corps (10) et une barrette de verrouillage (3) mobile par rapport audit corps (10) entre une position de verrouillage de la position longitudinale relative entre la première pièce (1) et la deuxième pièce (2) et une position de déverrouillage, dans laquelle la première pièce (1) et la deuxième pièce (2) sont aptes à coulisser longitudinalement l'une par rapport à l'autre, la barrette de verrouillage (3) comportant, suivant une direction longitudinale (X) :
∘ un premier côté latéral muni d'une denture, dite denture droite (300),
∘ un deuxième côté latéral, opposé à son premier côté latéral, muni également d'une denture, dite denture gauche (310)
- ladite deuxième pièce (2) portant une denture, dite denture inférieure droite (200), ladite denture droite (300) de la barrette de verrouillage (3) coopérant avec la denture inférieure droite (200) de la deuxième pièce (2) dans la position de verrouillage de la barrette de verrouillage (3), pour verrouiller la position longitudinale relative entre la première pièce (1) et la deuxième pièce (2),
**caractérisé en ce que**
la première pièce (1) comporte une cavité dans laquelle est encastrée partiellement ladite barrette de verrouillage (3), ladite cavité comportant au moins un premier bord doté d'une denture, dite denture supérieure droite (100) coopérant avec la denture droite (300) du premier côté latéral de la barrette de verrouillage lorsque la barrette de verrouillage (3) est dans sa position de verrouillage,
**et en ce que**
la barrette de verrouillage (3) comporte une forme allongée dotée de deux méplats (32) opposés formant deux plans parallèles au plan de coulissement et portant sur deux plans transversaux chaque denture (300, 310) de ladite barrette de verrouillage

2. Dispositif selon la revendication 1, **caractérisé en ce que** la denture droite (300) du premier côté latéral de la barrette de verrouillage et la denture gauche (310) du deuxième côté latéral de la barrette de verrouillage (3) ne sont pas identiques.

3. Dispositif selon la revendication précédente, **caractérisé en ce que** la denture droite (300) du premier côté latéral de la barrette de verrouillage est plus haute que la denture gauche (310) du deuxième côté latéral de la barrette de verrouillage (3).

4. Dispositif selon l'une des revendications précédentes, **caractérisé en ce que** la cavité de la première pièce (1) comporte un deuxième bord, opposé au premier bord, doté d'une denture, dite denture supérieure gauche (110), coopérant avec la denture gauche (310) du deuxième côté latéral de la barrette de verrouillage (3) lorsque la barrette de verrouillage (3) est dans sa position de verrouillage.

5. Dispositif selon l'une des revendications précédentes, **caractérisé en ce que** la barrette de verrouillage (3) est montée mobile en rotation autour d'un axe (A) parallèle à une direction longitudinale et **en ce qu'**elle est sollicitée en torsion par un ressort (4) dans son mouvement de rotation.

6. Dispositif selon l'une des revendications précédentes, **caractérisé en ce que** la première pièce (1) et la deuxième pièce (2) sont réalisées en matériau plastique.

7. Dispositif selon l'une des revendications précédentes, **caractérisé en ce que** la cavité de la première pièce (1) présente une profondeur suffisante pour autoriser un coulissement relatif entre la première pièce (1) et la deuxième pièce (2) lorsque la barrette de verrouillage (3) est dans la position de déverrouillage.

8. Dispositif selon l'une des revendications précédentes, **caractérisé en ce que** la première pièce (1) comporte un levier couplé mécaniquement à la barrette de verrouillage et actionnable en pivotement pour engager un mouvement de la barrette de verrouillage (3) entre sa position de verrouillage et sa position de déverrouillage.

9. Dispositif selon l'une des revendications précédentes, **caractérisé en ce que** denture supérieure droite (100) est formée par une partie du corps (10) de la première pièce (1).

10. Elément de fixation (F_AV, F_AR) d'une chaussure sur une planche (P) de glisse ou de marche, **caractérisé en ce qu'**il comporte un dispositif de réglage tel que défini dans l'une des revendications précédentes.
